# FASCICULE DE BREVET EUROPEEN

(11) **EP 3 289 583 B1**
(45) Date de publication et mention de la délivrance du brevet: **26.12.2018**
(21) Numéro de dépôt: 16716887.1
(22) Date de dépôt: 18.04.2016
(51) Int. Cl.: G10H 3/14, G10H 3/22

(54) **SYSTEME ELECTRONIQUE COMBINABLE A UN INSTRUMENT DE MUSIQUE A VENT POUR PRODUIRE DES SONS ELECTRONIQUES ET INSTRUMENT COMPRENANT UN TEL SYSTEME**
MIT EINEM BLASINSTRUMENT KOMBINIERBARES ELEKTRONISCHES SYSTEM FÜR ELEKTRONISCHEN KLANG UND INSTRUMENT MIT SOLCH EINEM SYSTEM
ELECTRONIC SYSTEM COMBINABLE WITH A MUSICAL WIND INSTRUMENT IN ORDER TO PRODUCE ELECTRONIC SOUNDS AND INSTRUMENT COMPRISING SUCH A SYSTEM

(30) Priorité: 29.04.2015 FR 1553857
(43) Date de publication de la demande: 07.03.2018
(73) Titulaire: Commissariat à l'Énergie Atomique et aux Énergies Alternatives, 75015 Paris (FR)
(72) Inventeur: SOUVESTRE, Florent, 91400 Orsay (FR)
(74) Mandataire: Hammes, Pierre
(86) Numéro de dépôt international: PCT/EP2016/058568
(87) Numéro de publication internationale: WO 2016/173879

(56) Documents cités:
- GB-A- 2 328 553
- KR-B1- 101 380 022
- US-A- 5 149 904
- US-A1- 2009 235 807

## Description

L'invention concerne le domaine technique des instruments de musique à vent hybrides, c'est-à-dire des instruments à vents qui peuvent alternativement fonctionner selon un premier mode acoustique et selon un second mode numérique. L'invention s'applique à tous types d'instruments de musique à vent à trous latéraux parmi lesquels une clarinette, un saxophone, une flute, un hautbois, un cor anglais ou un basson, cette liste n'étant pas exhaustive.

Le mode de fonctionnement acoustique est le mode de fonctionnement natif d'un instrument de musique à vent. Dans ce mode, le son est produit par des vibrations de la colonne d'air de l'instrument qui sont déclenchées par le souffle du joueur.

Un mode de fonctionnement numérique consiste à équiper un instrument de musique à vent de composants électroniques qui permettent la production de sons numériques obtenus par une technique de synthèse sonore appliquée à un ou plusieurs signaux électriques produits par les composants.

Le mode de fonctionnement numérique d'un instrument de musique à vent permet notamment de rendre l'instrument silencieux en restituant le son numérisé au joueur par le biais d'un casque. En effet, la pratique musicale acoustique peut être source de nuisance sonore et peut contraindre un musicien à jouer uniquement pendant certaines plages horaires voir à le décourager de la pratique de cet instrument.

Un autre avantage d'un fonctionnement numérique est l'élargissement de la palette de timbres grâce à une technique de synthèse sonore.

Un problème à résoudre dans ce contexte est de concevoir un système électronique combinable avec l'instrument à vent acoustique qui puisse être facilement réversible pour que l'utilisateur puisse passer d'un mode de fonctionnement numérique à un mode de fonctionnement acoustique.

Un autre problème à résoudre est de concevoir un système qui permette de réaliser une synthèse sonore à partir des interactions du musicien avec l'instrument.

Une première approche pour rendre un instrument silencieux consiste à atténuer le son produit par l'instrument. On connait pour cela des méthodes basées sur l'usage de matériaux absorbants du type mousse ou des méthodes basées sur une atténuation par enveloppement. Ces méthodes sont peu intrusives et peu onéreuses mais ne sont pas suffisamment efficaces sur l'ensemble du spectre acoustique considéré. De façon générale, le son produit par les instruments à vent à trous latéraux est plus difficile à atténuer que le son produit par d'autres instruments, par exemple les instruments de la famille des cuivres.

Une autre approche pour limiter les nuisances sonores consiste à utiliser un dispositif se substituant au fonctionnement acoustique de l'instrument, autrement dit un instrument totalement numérique. Ce type d'instrument permet simultanément la mesure des paramètres du souffle (intensité et pincement des lèvres) ainsi que de la position des doigts sur l'instrument. Les touches peuvent être statiques ou mécaniques. Couplé à un synthétiseur, ce type d'instrument permet de disposer d'une large palette de timbres et s'avère facile à utiliser. Sa conception technique minimaliste en fait un produit relativement abordable en termes de coûts. En revanche, la prise en main d'un tel dispositif est différente d'une clarinette ou d'un saxophone en raison de la configuration et du comportement mécanique des touches et du bec. Cet instrument requiert donc un apprentissage complémentaire et non mutualisé ce qui est insatisfaisant lorsque le musicien souhaite monter en compétence avec son instrument acoustique.

Les publications de brevets européens EP1585107 et EP2017823 et la publication de brevet américain US 7501570 décrivent des instruments à vent hybrides qui permettent alternativement un fonctionnement acoustique ou numérique. Les techniques de numérisation envisagées dans ces brevets sont basées sur des capteurs à effet Hall ou des détecteurs infrarouges qui doivent être positionnés sur chaque clé de l'instrument de manière permanente et indissociable. Ces techniques nécessitent donc un nombre de capteurs importants qui ne sont pas réversibles et qui peuvent perturber le fonctionnement de l'instrument en mode acoustique.

La publication KR101380022 divulgue une flûte comprenant des détecteurs de proximité disposés en regard de chaque trou de bouchage. Une implémentation de ces détecteurs utilise des capteurs à ultrason installés dans la perce, faisant face à chaque trou. Le médium de transmission du signal à ultrason est clairement l'air séparant le capteur d'un doigt de l'utilisateur.

GB2328553 divulgue une interface d'affichage pour instrument de musique, dans laquelle une image correspondant aux doigtés associés à une note donnée est affichée basée sur des paramètres de performance fournis par l'instrument: TCsel, KC, Pressure, Embouchure et Noise.

Finalement, dans l'art antérieur, des accordeurs tels ceux du document US2009235807 sont également connus, ces derniers étant constitués de capteurs permettant de déterminer une note de musique à partir d'une vibration transmisse dans le corps de l'instrument.

La présente invention propose un système électronique combinable à un instrument de musique à vent à trous latéraux qui est basé sur la détection de l'état de bouchage des trous de l'instrument par l'intermédiaire d'émetteurs et récepteurs de signaux acoustiques ultrasonores ou plus généralement d'ondes mécaniques élastiques.

Le système selon l'invention présente l'avantage d'être amovible pour permettre un fonctionnement en mode acoustique et peut s'adapter à tous types d'instruments à vent à trous latéraux.

Par ailleurs, l'invention nécessite des moyens moins intrusifs et moins encombrants que ceux proposés par les techniques de l'art antérieur. En particulier, l'invention peut fonctionner avec un seul émetteur et un seul récepteur positionnés en n'importe quels points de l'instrument et ne nécessite donc pas autant de capteurs que d'orifices latéraux sur l'instrument. Le fait de ne pas avoir de contraintes sur le positionnement précis des capteurs sur l'instrument permet d'envisager un système le moins gênant possible pour l'utilisateur.

L'invention a pour objet un système électronique combinable avec un instrument de musique à vent à trous latéraux comprenant un corps tubulaire définissant à l'intérieur une colonne d'air, ledit système comprenant au moins un dispositif d'émission d'ondes mécaniques élastiques dans le corps de l'instrument, au moins un dispositif de réception d'ondes mécaniques élastiques positionné pour recevoir les ondes émises après leur propagation dans la matière du corps de l'instrument et conçu pour fournir au moins un signal de réception caractéristique des ondes mécaniques élastiques reçues et un dispositif de détection et de localisation de la perturbation induite par une action de bouchage d'au moins un trou latéral de l'instrument, configuré pour détecter et identifier une configuration de bouchage des trous latéraux de l'instrument à partir de l'analyse dudit au moins un signal de réception, ledit dispositif de détection et de localisation étant disposé de façon amovible à l'intérieur de la colonne d'air de l'instrument.

Selon un aspect particulier de l'invention, le système électronique selon l'invention comprend un seul dispositif de réception ou deux dispositifs de réception.

Selon un aspect particulier de l'invention, le dispositif de détection et de localisation est configuré pour déterminer, à partir de la tablature chromatique de l'instrument, une note de musique associée à l'état de bouchage des trous latéraux de l'instrument qui a été détecté.

Selon un aspect particulier de l'invention, le dispositif de détection et de localisation est configuré pour :
- Exécuter une première phase d'apprentissage consistant à faire varier les configurations de l'état de bouchage des trous latéraux de l'instrument parmi l'ensemble des configurations possibles et enregistrer, pour chaque configuration, au moins une caractéristique de référence du dit au moins un signal de réception,
- Exécuter une seconde phase de surveillance pendant qu'un utilisateur joue dudit instrument de musique consistant à enregistrer, pour chaque note jouée par l'utilisateur, au moins une caractéristique courante du dit au moins un signal de réception équivalente à ladite caractéristique de référence, et comparer la caractéristique courante à l'ensemble des caractéristiques de références enregistrées pour en déduire la configuration de bouchage des trous de l'instrument actionnée par le joueur.

Selon une variante particulière, le système électronique selon l'invention comprend, pour chaque dispositif d'émission d'ondes mécaniques élastiques et chaque dispositif de réception d'ondes mécaniques élastiques, un moyen de fixation amovible du dispositif au corps de l'instrument de musique à vent.

Selon un aspect particulier de l'invention, le moyen de fixation amovible est pris parmi les moyens suivants : de l'adhésif, une pince, un clip, un aimant, une bague.

Selon un aspect particulier de l'invention, ledit au moins un dispositif d'émission d'ondes mécaniques élastiques et ledit au moins un dispositif de réception des ondes mécaniques élastiques sont disposés dans une partie amovible de l'instrument de musique à vent.

Selon une variante particulière, le système électronique selon l'invention comprend, un moyen de fixation amovible dudit dispositif de détection et de localisation à l'intérieur de la colonne d'air de l'instrument de musique à vent.

Selon un aspect particulier de l'invention, ledit dispositif de détection et de localisation est disposé dans une partie amovible de l'instrument de musique à vent dont l'intérieur est en partie creux afin de définir une colonne d'air, ledit dispositif de détection et de localisation étant disposé à l'intérieur de la colonne d'air.

Selon un aspect particulier de l'invention, la partie amovible de l'instrument est prise parmi les parties amovibles suivantes de l'instrument : le bocal, le pavillon, le baril, le barillet, le bec.

Selon un aspect particulier de l'invention, le dispositif d'émission d'ondes mécaniques élastiques est un actionneur piézo-électrique et le dispositif de réception des ondes mécaniques élastiques après leur propagation est un récepteur piézo-électrique.

Selon une variante particulière, le système électronique selon l'invention comprend en outre un dispositif de synthèse sonore connecté au dispositif de détection et de localisation pour restituer à un utilisateur les notes associées aux configurations détectées de bouchage des trous de l'instrument de musique en fonction de la tablature chromatique de l'instrument de musique.

L'invention a également pour objet un instrument de musique à vent à trous latéraux destiné à produire sélectivement des sons acoustiques et des sons électriques, comprenant un instrument de musique à vent à trous latéraux combiné à un système électronique selon l'invention.

Selon un aspect particulier de l'invention, ledit instrument est un saxophone ou une clarinette ou une flute ou un hautbois ou un basson.

D'autres caractéristiques et avantages de la présente invention apparaîtront mieux à la lecture de la description qui suit en relation aux dessins annexés qui représentent :
- La figure 1, une surface tactile intégrant deux émetteurs d'ondes acoustiques et un récepteur d'ondes acoustiques selon un principe de l'art antérieur,
- La figure 2, un schéma représentatif des émetteurs et récepteur du système de la figure 1 couplés à un dispositif électronique,
- La figure 3, une vue de face de la plaque de verre de la figure 1, sur laquelle des contacts de référence sont indiqués,
- La figure 4, un schéma blocs d'un procédé d'apprentissage selon l'art antérieur,
- la figure 5, un schéma blocs d'un procédé de surveillance selon l'art antérieur,
- la figure 6, une vue de profil d'une clarinette moderne,
- les figures 7,8,9,10,11,12 et 13, différentes configurations de bouchage des trous latéraux d'une clarinette,
- la figure 14, un exemple de tablature chromatique d'une clarinette,
- les figures 15 et 16, un exemple de pavillon amovible d'une clarinette,
- la figure 17, une vue de profil d'un saxophone,
- la figure 18, un schéma d'un exemple de positionnement possible du système selon l'invention sur un saxophone,
- la figure 19, un schéma d'un exemple de configuration possible du système selon l'invention pour une clarinette.

L'invention est basée sur une nouvelle application inventive d'un procédé permettant de détecter et localiser une perturbation d'un milieu par le biais d'un système composé d'au moins un émetteur d'ondes acoustiques et d'au moins un récepteur d'ondes acoustiques couplés à un dispositif électronique qui reçoit et analyse le signal produit par le récepteur d'ondes acoustiques pour en déduire la localisation de la perturbation.

Dans la suite de la description, on parlera d'ondes mécaniques élastiques pour désigner plus largement les ondes compatibles du système selon l'invention dont les ondes acoustiques font partie.

Un exemple de procédé de localisation d'une perturbation d'un milieu à partir d'émetteurs et récepteurs d'ondes mécaniques élastiques est décrit dans le brevet français du Demandeur publié sous le numéro FR 2967788 et dans la demande de brevet américain équivalente publiée sous le numéro US2013233080. Ces documents décrivent un système et une méthode permettant de rendre tactile une surface, par exemple une surface en verre ou un autre matériau, en positionnant sur cette surface au moins un émetteur d'ondes acoustiques et au moins un récepteur d'ondes acoustiques. Les ondes se propagent dans le milieu constitué par la surface, sont reçus par le récepteur qui génère un signal caractéristique des ondes reçues. En analysant le signal reçu, il est possible de détecter une perturbation du milieu engendrée par une déformation de la surface du fait d'un contact d'un doigt avec cette surface. Cette méthode permet ainsi de localiser un contact sur la surface rendue tactile.

La présente invention utilise ce principe et l'adapte afin de l'appliquer à l'identification de l'état de bouchage des trous d'un instrument de musique à vent à trous latéraux.

On rappelle tout d'abord brièvement les éléments principaux du procédé de localisation d'une perturbation d'un milieu décrit en détail dans les documents FR 2967788 et US2013233080. L'homme du métier peut se référer à ces documents pour comprendre et mettre en oeuvre l'invention.

La figure 1 représente un système de surface tactile comportant une plaque de verre 102, deux dispositifs d'émission 304, 306 d'ondes acoustiques sismiques dans la plaque 102 et un dispositif de réception 308 des ondes acoustiques sismiques. Les trois dispositifs sont fixés, par exemple par collage ou autre moyen de fixation, dans la partie intérieure 204 de la plaque de verre 102.

De préférence, les ondes acoustiques émises et reçues sont des ondes de flexion présentant une longueur d'onde grande devant l'épaisseur de la plaque de verre 102. Ce sont des ondes de volume. L'énergie du champ acoustique de ces ondes est distribuée sur toute l'épaisseur de la plaque de verre 102.

Si la plaque de verre 102 est homogène et isotrope, le système est conçu de préférence pour détecter des contacts sur les deux surfaces de contact de la plaque 102 indépendamment de la surface de contact où sont fixés les dispositifs d'émission 304, 306 et de réception 308.

En référence à la figure 2, le premier dispositif d'émission 304 comporte un disque piézoélectrique 402 (c'est-à-dire en matériau piézoélectrique) présentant une face inférieure recouverte d'une électrode inférieure 404 par laquelle le premier dispositif d'émission 304 est plaqué contre la plaque de verre 102. Le disque piézoélectrique 402 présente en outre une face supérieure recouverte de quatre électrodes supérieures 406A, 406B et 408A, 408B, recouvrant chacune un quart respectif de la face supérieure. Dans l'exemple décrit, le disque piézoélectrique 402 est polarisé uniformément sur toute sa surface. Le second dispositif d'émission 306 est identique au premier dispositif d'émission et comporte de la même manière un disque piézoélectrique 410 muni de quatre électrodes supérieures 412A, 412B et 414A, 414B sur sa face supérieure et d'une électrode inférieure 416 sur sa face inférieure. Le dispositif de réception 308 comporte un disque piézoélectrique 418 présentant une face inférieure recouverte d'une électrode inférieure 420 plaquée contre la plaque de verre 102. Il comporte en outre une face supérieure recouverte d'une électrode supérieure 422. Le système de surface tactile 100 comporte en outre un dispositif informatique 424 connecté aux électrodes des dispositifs d'émission 304, 306 et de réception 308. Plus précisément, les électrodes inférieures 404, 416, 420 des deux dispositifs d'émission 304, 306 et du dispositif de réception 308 sont connectées à une masse électrique du dispositif informatique 424. En outre, le dispositif informatique 424 est conçu pour fournir les signaux de commandes suivants au premier dispositif d'émission : e₁(t) entre les deux électrodes opposées 406A, 406B, et e₂(t) entre les deux autres électrodes opposées 408A, 408B. Dans l'exemple décrit, les deux électrodes opposées sont polarisées entre respectivement deux potentiels opposés l'un de l'autre : -e₁(t)/2 et +e₁(t)/2, et les deux autres électrodes opposées entre respectivement deux potentiels opposés l'un de l'autre : - e₂(t)/2 et + e₂(t)/2,

L'électrode supérieure 422 du dispositif de réception 308 est connectée au dispositif informatique 424 pour lui fournir un signal de réception r(t), à partir des ondes acoustiques reçues par le dispositif de réception 308.

Le dispositif informatique 424 est également conçu pour fournir des signaux de commandes au second dispositif d'émission 306, de la même manière que pour le premier dispositif d'émission 304, de sorte qu'ils ne seront pas détaillés dans la suite.

Le dispositif informatique 424 est conçu pour détecter et localiser un contact sur l'une des surfaces de contact 104A, 104B à partir du signal de réception r(t) correspondant aux ondes acoustiques sismiques reçues, c'est-à-dire aux ondes acoustiques sismiques émises par les premier et second dispositifs d'émission 304, 306 et qui se sont propagées dans la plaque de verre 102.

A cet effet, le dispositif informatique 424 est conçu pour mettre en oeuvre les actions qui seront détaillées par la suite.

Par exemple, le dispositif informatique 424 comprend une unité de traitement (non représentée) pour l'exécution d'instructions d'un programme d'ordinateur (non représenté) pour mettre en oeuvre ces actions.

En variante, le dispositif informatique 424 pourrait être remplacé par un dispositif électronique composé uniquement de circuits électroniques (sans programme d'ordinateur) pour la réalisation des mêmes actions.

On décrit à présent la méthode utilisée pour détecter et localiser un contact sur la surface 102 toujours en référence aux documents FR 2967788 et US2013233080 que le lecteur peut consulter pour plus de détails.

Cette méthode se décompose en un procédé d'apprentissage et un procédé de surveillance.

En référence à la figure 3, ces procédés utilisent des contacts de référence C(i,j) dont les positions sur la surface de contact 104B de la plaque de verre 102 sont connues du dispositif informatique 424. Ces contacts de référence C(i, j) sont par exemple répartis sur une grille selon les axes A1 et A2, où les indices (i,j) indiquent leur position dans la grille.

Ces procédés utilisent en outre une fonction de voisinage V(C(i, j)) permettant de déterminer les contacts de référence voisins d'un contact de référence C(i,j) donné. Par exemple, dans le cas où les contacts de référence sont répartis sur une grille rectangulaire, les contacts de référence voisins sont les huit contacts entourant le contact de référence considéré sur la grille (« première couronne »), comme cela est illustré sur la figure 3.

Par ailleurs, dans ces procédés, seul le premier dispositif d'émission 304 sera considéré, étant donné que l'introduction de l'autre dispositif d'émission 306 ne change pas l'expression générale du champ acoustique total dans la plaque. De façon générale, le nombre d'émetteurs et récepteurs utilisés peut être variable et le procédé peut fonctionner même avec un seul émetteur et un seul récepteur.

En référence à la figure 4, le procédé d'apprentissage 1600 comporte tout d'abord une étape 1602 au cours de laquelle le système de surface tactile est placé dans un environnement silencieux tandis que la plaque de verre 102 est laissée sans contact.

Dans ces conditions, au cours d'une étape 1604, le dispositif informatique 424 fournit les signaux de commande e₁(t) et e₂(t) tels que représentés sur la figure 3, au premier dispositif d'émission 304, et ce dernier émet des ondes acoustiques dans la plaque de verre 102.

En même temps, au cours d'une étape 1606, le dispositif de réception 308 reçoit les ondes acoustiques après leur propagation dans la plaque de verre 102, et fournit au dispositif informatique 424 un signal de réception à vide, noté r(t), correspondant aux ondes acoustiques reçues.

Au cours d'une étape 1608, le dispositif informatique 424 calcule l'amplitude de la transformée de Fourier du signal de réception à vide r(t), appelée amplitude spectrale à vide *R*(*f*) = |*fft*(*r*(*t*))|*.*

Au cours d'une étape 1610, un contact de référence C(i,j) est appliqué sur la surface de contact de la plaque de verre 102, toujours dans un environnement silencieux.

Au cours d'une étape 1612, avec le contact de référence C(i,j) appliqué, le dispositif informatique 424 fournit les signaux de commande e₁(t) et e₂(t) au premier dispositif d'émission 304.

Au cours d'une étape 1614, le premier dispositif d'émission 304 émet des ondes acoustiques correspondant aux signaux de commande e₁(t) et e₂(t) dans la plaque de verre 102, tandis que le dispositif de réception 308, au cours d'une étape 1616, reçoit les ondes acoustiques après leur propagation dans la plaque de verre 102, et fournit au dispositif informatique 424 le signal de réception correspondant, appelé signal de réception de référence r_{i,j} (t).

Au cours d'une étape 1618, le dispositif informatique calcule l'amplitude de la transformée de Fourier du signal de réception de référence r_{i,j} (t), appelée amplitude spectrale de référence R_{i,j}(*f*) = |*fft(r_{i,j}*(*t*))|.

Au cours d'une étape 1620, le dispositif informatique 424 calcule une distance, appelée distance d'amplitude spectrale de référence DNR(i,j), entre l'amplitude à vide et l'amplitude de référence. Par exemple, la distance d'amplitude spectrale de référence DNR(i,j) est une distance normalisée relative, par exemple égale à la norme 1 du pourcentage de variation des amplitudes spectrales à vide *R*(*f*) = |*fft(*r(*t*))| et de référence *R_{i,j}*(*f*) = |*fft(r_{i,j}*(*t*))| : $DNR \left(i , j\right) = {\sum }_{f} | \frac{{R}_{i , j} - R \left(f\right)}{R \left(f\right)} | = {\sum }_{f} | \frac{{R}_{i , j} \left(f\right)}{R \left(f\right)} - 1 |$

Le procédé 1600 retourne alors à l'étape 1610, pour un autre contact de référence C(i,j), jusqu'à ce que tous les contacts de référence soient balayés.

Il pourra être observé que le procédé d'apprentissage 1600 n'a besoin d'être réalisé que sur une des deux surfaces de contact de la plaque de verre, puisque deux contacts en vis-à-vis de part et d'autre de la plaque de verre 102 ont le même effet sur les ondes acoustiques se propageant dans la plaque de verre 102.

En référence à la figure 5, un procédé de surveillance 1700 utilisant le système de surface tactile comporte tout d'abord des étapes 1702 à 1712 d'initialisation.

Au cours d'une étape 1702, le système de surface tactile est placé, sans qu'un contact ne lui soit appliqué, dans son environnement d'utilisation, ce dernier pouvant comporter un bruit résiduel faisant vibrer la plaque de verre 102 et produisant ainsi un signal parasite dans le signal de réception fourni par le dispositif de réception 306. Le bruit résiduel peut également provenir de l'électronique de traitement, notamment du bruit de quantification.

Au cours d'une étape 1704, le dispositif informatique 424 fournit les signaux de commande e₁(t) et e₂(t) au premier dispositif d'émission 304, et le dispositif d'émission 304 émet les ondes acoustiques correspondantes dans la plaque de verre 102.

En même temps, au cours d'une étape 1706, le dispositif de réception 308 reçoit les ondes acoustiques après leur propagation dans la plaque de verre 102, et fournit au dispositif informatique 424 un signal de réception, appelé signal de réception avec bruit résiduel r_{BR}(t), correspondant aux ondes acoustiques reçues.

Au cours d'une étape 1708, le dispositif informatique 424 calcule l'amplitude de la transformée de Fourier du signal de réception avec bruit résiduel r_{BR}(t), appelée amplitude spectrale avec bruit résiduel *R_{BR}*(*f*) = |*fft_{BR}*(*r*(*t*))|.

Au cours d'une étape 1710, le dispositif informatique 424 calcule un bruit résiduel de départ BRD à partir de l'amplitude spectrale avec bruit résiduel R_{BR}(f) et de l'amplitude spectrale à vide R(f). Par exemple le bruit résiduel de départ BRD est la norme 1 du pourcentage de variation des amplitudes spectrales avec bruit résiduel R_{BR}(f) et à vide R(f) : $BRD = {\sum }_{f} | \frac{{R}_{BR} \left(f\right)}{R \left(f\right)} - 1 |$

Au cours d'une étape 1712, le dispositif informatique 424 initialise, à la valeur du bruit résiduel de départ, une donnée BR représentant le bruit résiduel en cours. En outre, le dispositif informatique 424 initialise un compteur d'itération n à la valeur 1.

Le procédé de surveillance 1700 comporte alors la boucle d'étapes 1714 à 1750 de surveillance, l'itération en cours de la boucle d'étapes étant l'itération n.

Au cours d'une étape 1714, le dispositif informatique 424 fournit les signaux de commande e₁(t) et e₂(t) au premier dispositif d'émission 304, et le dispositif d'émission 304 émet les ondes acoustiques correspondantes dans la plaque de verre 102.

En même temps, au cours d'une étape 1716, le dispositif de réception 308 reçoit les ondes acoustiques successives après leur propagation dans la plaque de verre 102, et fournit au dispositif informatique 424 un signal de réception, appelé signal de réception en cours rₙ(t), correspondant aux ondes acoustiques reçues.

Au cours d'une étape 1718, le dispositif informatique 424 calcule l'amplitude de la transformée de Fourier du signal de réception en cours rₙ(t), appelée amplitude spectrale en cours *Rₙ*(*f*) = |*fft(rₙ*(*t*))|.

Au cours d'une étape 1720, le dispositif informatique 424 calcule une distance d'amplitude spectrale en cours DNR,, à partir des amplitudes spectrales avec bruit résiduel R_{BR} (f) et en cours Rₙ(f). Par exemple, la distance d'amplitude spectrale en cours DNR,, est une distance normalisée relative, par exemple la norme 1 du pourcentage de variation des amplitudes spectrales avec bruit résiduel R_{BR} (f) et en cours Rₙ(f) : $DN {R}_{n} = {\sum }_{f} | \frac{{R}_{n} \left(f\right)}{{R}_{BR} \left(f\right)} - 1 |$

Au cours d'une étape 1722, le dispositif informatique 424 calcule une perturbation courante PCₙ, à partir de la distance d'amplitude spectrale en cours DNR,, et du bruit résiduel BR . Par exemple, la perturbation courante PCₙ est le pourcentage de variation entre la distance d'amplitude spectrale en cours DNRₙ et le bruit résiduel BR : $P {C}_{n} = | \frac{DN {R}_{n}}{BR} - 1 | \times 100$

Au cours d'une étape 1724, le dispositif informatique 424 détermine si la perturbation courante PCₙ a légèrement dérivé par rapport à l'itération précédente, ce qui indique une variation du bruit résiduel, mais pas un contact car ce dernier entraînerait une grande variation de la perturbation courante PCₙ. Cette petite dérive est par exemple déterminée si : $| \frac{P {C}_{n}}{P {C}_{n - 1}} - 1 | \times 100 \leq 15 % .$

Si une petite dérive de perturbation courante PC,, est déterminée, les étapes 1726 à 1730 sont mises en oeuvre.

Au cours de l'étape 1726, le dispositif informatique 424 met à jour l'amplitude spectrale avec bruit résiduel R_{BR}(f) à la valeur de l'amplitude spectrale en cours Rₙ(f).

Au cours de l'étape 1728, le dispositif informatique 424 calcule le nouveau bruit résiduel BR à partir de l'amplitude spectrale avec bruit résiduel R_{BR}(f) mise à jour, soit : $BR = {\sum }_{f} | \frac{{R}_{BR} \left(f\right)}{R \left(f\right)} - 1 |$

Au cours de l'étape 1730, le dispositif informatique 424 incrémente n d'une unité et le procédé retourne aux étapes 1714 et 1716.

Si aucune petite dérive de perturbation courante PCₙ n'est déterminée, au cours d'une étape 1732, le dispositif informatique 424 détermine si la perturbation courante PCₙ est élevée, par exemple supérieure à un seuil prédéterminé, ce qui indiquerait la survenue d'un contact. Par exemple, un contact C est détecté si PCₙ est supérieur ou égal à 100%.

Si un contact C est détecté, au cours d'une étape 1734, le dispositif informatique 424 calcule les écarts entre la distance d'amplitude spectrale de référence DNR(i,j) et la distance d'amplitude spectrale en cours DNR,,. Dans l'exemple décrit, ces écarts sont des écarts normalisés relatifs, par exemple exprimés en pourcentages du bruit résiduel. Toujours dans l'exemple décrit, ces écarts sont placés dans une matrice ENRDₙ(i,j) où chaque élément (i,j) de la matrice correspond à l'écart par rapport au contact de référence C(i, j) : $ENR {D}_{n} \left(i , j\right) = | \frac{DN {R}_{n} - DNR \left(i , j\right)}{BR} - 1 | \times 100$

Au cours d'une étape 1736, le dispositif informatique 424 détermine le contact de référence C(i, j) le plus proche du contact détecté C . Il s'agit du contact de référence associé à l'élément de la matrice ENRDₙ(i, j) le plus petit (c'est-à-dire l'élément indiquant l'écart le plus faible par rapport à la distance d'amplitude spectrale en cours DNRₙ). Cet élément le plus petit est noté ESₙ = ENRD(iₙ, jₙ) avec (iₙ, jₙ) sa position dans la matrice ENRDₙ(i, j) et également dans la grille des contacts de référence.

Le dispositif informatique 424 fournit comme position du contact détecté C la position du contact de référence C(iₙ, jₙ) le plus proche, et le procédé 1700 passe alors à l'étape 1750.

La technique décrite ci-dessus est modifiée pour être appliquée à la détermination de l'état de bouchage des trous latéraux d'un instrument de musique à vent. On décrit à présent les adaptations nécessaires à cette technique qui permettent de mettre en oeuvre la présente invention.

Le principe général de l'invention consiste à positionner les émetteurs et récepteurs d'ondes mécaniques élastiques non plus sur une surface plane mais sur un instrument de musique à vent. Un instrument de musique à vent est un objet solide résonnant pour les ondes mécaniques élastiques. Les ondes mécaniques élastiques se propagent dans la matière du corps de l'instrument et, lorsqu'une action du musicien est effectuée pour boucher certains trous latéraux, cette action engendre une perturbation du milieu dans lequel se propagent les ondes. Chaque état de bouchage des trous latéraux associé à une note différente va engendrer une signature différente sur le signal produit par le récepteur à partir des ondes qu'il reçoit. L'invention exploite cet effet physique pour détecter et identifier les différentes configurations de bouchage des trous de l'instrument.

Les émetteurs et récepteurs d'ondes mécaniques élastiques peuvent prendre la forme de transducteurs piézoacoustiques, de pastilles piézoélectriques ou de transducteurs en céramique ferroélectrique.

L'invention peut fonctionner avec un émetteur, deux émetteurs ou un nombre d'émetteurs supérieur à deux.

De même, l'invention peut fonctionner avec un récepteur, deux récepteurs ou un nombre de récepteurs supérieur à deux.

En référence à la figure 4 et à la description associée, le procédé d'apprentissage décrit ci-dessus est modifié de la façon suivante. Le système de surface tactile est remplacé par l'instrument de musique à vent sur lequel sont fixés au moins un émetteur 304,306 et au moins un récepteur 308 reliés à un dispositif informatique 424. Les étapes 1602,1604,1606 et 1608 du procédé d'apprentissage sont appliquées à l'instrument de musique muni de l'émetteur et du récepteur.

Les étapes 1610 à 1620 du procédé d'apprentissage sont ensuite exécutées en remplaçant le contact de référence C(i,j) par un état de bouchage E(i) des trous latéraux de l'instrument et en faisant varier cet état sur l'ensemble des états possibles qui dépend de l'instrument visé et de sa tablature chromatique. Les différents états de bouchage possibles seront explicités plus loin dans la description et sur la figure 14. Plus précisément, au cours de l'étape 1610, on applique un état de bouchage E(i) aux trous latéraux de l'instrument, c'est-à-dire on joue une note parmi toutes les notes possibles. Les étapes 1612,1614,1618 et 1620 sont ensuite exécutées de la même façon que décrit ci-dessus en référence à la figure 4.

Le procédé de surveillance décrit à la figure 5 et paragraphes associés est également adapté de la façon suivante.

Les étapes 1702 à 1730 sont exécutées de la façon décrite ci-dessus en remplaçant la surface tactile par l'instrument de musique muni de l'émetteur et du récepteur.

L'étape 1732 est adaptée en ce qu'on cherche ici non plus à détecter un contact C sur une surface mais à détecter si l'état de l'instrument par rapport à son état hors fonctionnement a été modifié, autrement dit si au moins un trou latéral est bouché suite à une action du musicien.

L'étape 1734 est adaptée en ce qu'on calcule les écarts entre les distances d'amplitude spectrale DNR(i), correspondants aux différentes configurations de bouchage des trous de l'instrument, calculées par le procédé d'apprentissage et la distance d'amplitude spectrale en cours.

Dans l'étape 1736, on détermine enfin l'état de bouchage des trous le plus proche de l'état détecté à l'étape 1732.

Lorsqu'un état de bouchage des trous est identifié, on le fait correspondre à une note grâce à la tablature chromatique de l'instrument. Cette note est ensuite restituée numériquement grâce à une méthode de synthèse sonore.

Sans sortir du cadre de l'invention, la méthode permettant de déterminer l'état de bouchage des trous de l'instrument à partir du signal produit par au moins un récepteur d'ondes mécaniques élastiques peut être remplacée par d'autres méthodes basées sur le même principe telles que celles décrites dans les publications de brevets ou de demandes de brevets suivantes : EP2150882, FR2948471, FR2948787.

L'Homme du métier pourra se référer à ces différents documents pour implémenter les variantes décrites de la méthode de traitement du signal produit par un ou plusieurs récepteurs d'ondes mécaniques élastiques.

En synthèse, le document EP2150882 décrit une autre méthode de détection et de localisation d'un contact sur une surface tactile qui est également basée sur une première phase d'apprentissage au cours de laquelle on enregistre les signatures associées à différents contacts de référence sur la surface et une seconde phase de surveillance dans laquelle on localise un contact par comparaison de la signature calculée avec les signatures enregistrées pendant la phase d'apprentissage. Ce principe est applicable de la même façon à l'identification d'un état de bouchage des trous d'un instrument à vent.

De même, les documents FR2948471 et FR2948787 impliquent également un traitement en deux phases successives. Chacune des trois méthodes décrites dans l'art antérieur est basée sur le même principe mais en proposant de calculer des métriques différentes pour analyser le signal produit par le ou les récepteurs et effectuer la comparaison entre les signatures enregistrées pendant la phase d'apprentissage et la signature calculée pendant la phase de surveillance.

De façon générale, l'invention met en oeuvre un procédé de détection et d'identification de l'état de bouchage des trous latéraux d'un instrument de musique à vent qui comprend :
- une première phase d'apprentissage dans laquelle on active un état de bouchage des trous de l'instrument parmi l'ensemble des états possibles, on fait propager dans l'instrument des ondes mécaniques élastiques à partir d'au moins un point d'émission situé sur l'instrument, on capte les ondes mécaniques élastiques en au moins un point de réception appartenant à l'instrument et on sauvegarde certaines caractéristiques du signal capté dans une bibliothèque, cette première phase étant itérée sur l'ensemble des états de bouchage des trous de l'instrument correspondant à sa tablature chromatique,
- une seconde phase de détection dans laquelle, le joueur active un état de bouchage des trous de l'instrument pour produire une note correspondante, on capte à nouveau les ondes mécaniques élastiques transmises entre au moins un point d'émission et au moins un point de réception et on compare certaines caractéristiques du signal capté aux caractéristiques correspondantes dans la bibliothèque pour en déduire quel est l'état de bouchage des trous qui est activé puis en déduire la note correspondante.

Selon la méthode choisie, les caractéristiques du signal exploitées peuvent être une amplitude spectrale de référence ou un vecteur fréquentiel obtenu par calcul d'une transformée de Fourier discrète sur le signal échantillonné reçu ou encore une métrique dépendante de l'amplitude et de la phase du signal, par exemple un vecteur d'absorption ou encore une fréquence d'un mode propre de vibration de la surface du corps de l'instrument

On décrit à présent l'application de l'invention pour deux exemples d'instrument à vent : une clarinette et un saxophone. Ces exemples ne sont nullement limitatifs et l'Homme du métier saura sans difficultés étendre les principes décrits pour les appliquer à d'autres instruments de musique à vent à trous latéraux. On décrit en particulier les différents agencements possibles du système électronique selon l'invention qui est composé d'au moins un dispositif d'émission d'ondes mécaniques élastiques, d'au moins un dispositif de réception d'ondes mécaniques élastiques et d'un dispositif informatique configuré pour exécuter l'un des différents procédés décrits ci-dessus à partir des signaux fournis par le ou les dispositifs de réception.

La figure 6 représente, en vue de profil, une clarinette moderne 600 composée d'un corps tubulaire 601 dans lequel sont prévus des trous latéraux, d'un bec 610, d'un baril 611 et d'un pavillon 614. Sur le corps sont positionnés un ensemble de clés 612,613 actionnables par la main gauche d'une part et par la main droite d'autre part. Le terme clé est utilisé ici pour désigner un élément mécanique qui permet le bouchage d'un trou via l'action du musicien sur un anneau relié à un tampon. Un ensemble de clés reliées entre elles constitue un clétage. Sur la figure 6 sont représentés le clétage 612 pour la main gauche et le clétage 613 pour la main droite.

Les trous latéraux peuvent être bouchés directement par un doigt ou par un tampon faisant partie d'une clé. Le tampon est relié à un anneau disposé au dessus d'un autre trou. Ainsi, l'action du doigt sur l'anneau entraine le bouchage d'un autre trou via le tampon associé à l'anneau.

La figure 7 représente une partie d'une clarinette dans laquelle un trou est bouché par un tampon 700 actionné via une clé 701.

La figure 8 représente le positionnement d'une clé ouverte et la figure 9 représente le positionnement de la même clé fermée. Un tampon 800 vient se positionner sur un trou 801 pour le boucher.

Les figures 10 et 11 illustrent un exemple de bouchage d'un trou 1000 par un doigt.

Enfin, les figures 12 et 13 illustrent un exemple de bouchage d'un trou 1200 par l'action d'un doigt sur un anneau 1201 qui vient entrainer la fermeture d'autres trous.

La figure 14 montre un exemple de tablature chromatique d'une clarinette. Chaque combinaison de bouchage d'un ou plusieurs trous correspond à une note.

Le système selon l'invention doit être conçu de manière à être amovible pour que l'instrument puisse alternativement fonctionner en mode acoustique et en mode numérique.

Pour cela, le ou les émetteurs et le ou les récepteurs du système selon l'invention peuvent être positionnés sur n'importe quelle partie de l'instrument, par exemple le corps 601, le bec 610, le baril 611 ou le pavillon 614, et sont fixés par un moyen de fixation amovible qui peut être de l'adhésif, une pince, un clip, un aimant, une bague, un emboitement en force dans la colonne d'air de l'instrument ou tout autre dispositif permettant de positionner et de retirer les émetteurs et les récepteurs aisément.

Selon une variante de réalisation de l'invention, les émetteurs et récepteurs peuvent être positionnés dans une partie amovible de l'instrument. Cette variante présente l'avantage de permettre le retrait de la partie amovible sur laquelle sont fixés les émetteurs et récepteurs pour la remplacer par une partie correspondante non modifiée qui permet de faire fonctionner l'instrument en mode acoustique.

Par exemple, dans le cas de la clarinette, la partie amovible peut être constituée du bec, du baril ou du pavillon. Les figures 15 et 16 illustrent un exemple de pavillon amovible 500 sur lequel est fixé un récepteur 501 d'ondes mécaniques élastiques. De façon similaire, un émetteur d'ondes mécaniques élastiques (non représenté) peut être fixé également sur le pavillon amovible. La figure 15 montre le pavillon en position démontée. La figure 16 montre le pavillon en position partiellement emboitée dans le corps de l'instrument.

La figure 17 représente en vue de profil un saxophone qui est un autre exemple d'instrument à vent compatible du système selon l'invention.

Le saxophone 1800 est composé des éléments suivants : une anche 1801, un bec 1802, une ligature 1803, une clé d'octave 1804, un bocal 1805, une vis de serrage 1806 du bocal, un clétage 1807 pour la main gauche, un clétage 1808 pour la main droite, un pavillon 1809, une attache de pavillon 1810, un garde des clés 1811 et une culasse 1812. Le saxophone comporte un corps tubulaire 1820 connecté à une extrémité au bocal 1805 et à l'autre extrémité au pavillon 1809.

Comme pour le cas de la clarinette, les émetteurs et récepteurs du système selon l'invention peuvent être positionnés sur n'importe quelle partie du saxophone via des moyens de fixation amovibles déjà décrits ci-dessus.

La figure 18 illustre un exemple de positionnement de plusieurs émetteurs E₁,E₂,E_{N} et de plusieurs récepteurs R₁,R_{N}. Dans cet exemple, les émetteurs et récepteurs sont préférentiellement positionnés sur le bocal 1805 ou à l'intérieur du pavillon 1809 mais ils pourraient également être fixés directement au corps de l'instrument. Le choix du nombre et de l'emplacement des émetteurs et récepteurs sur l'instrument est fait de sorte à être le moins intrusif possible et le moins gênant pour l'utilisateur. Le bocal et le pavillon du saxophone sont ainsi préférés car ces parties n'entrent pas en interaction avec les doigts du musicien.

Selon une variante de réalisation de l'invention, les émetteurs et récepteurs du système selon l'invention peuvent également être fixés dans une partie amovible du saxophone. Cette partie amovible peut être le bocal 1805 qui est en général nativement amovible sur un saxophone ou le bec 1802.

Le système selon l'invention comporte également, comme décrit à l'appui de la figure 2, un dispositif informatique connecté aux électrodes des émetteurs et récepteurs d'ondes mécaniques élastiques et configuré pour exécuter le procédé d'apprentissage décrit à la figure 4 et le procédé de surveillance décrit à la figure 5 avec les adaptations évoquées ci-dessus pour adapter ces procédés à la détection de l'état de bouchage des trous de l'instrument.

Le dispositif informatique doit être amovible pour permettre un fonctionnement de l'instrument en mode acoustique. A cet effet, le dispositif informatique peut être fixé à l'instrument par le biais d'un moyen de fixation amovible, par exemple de l'adhésif, une pince, un clip, un aimant, une bague, un emboitement en force dans la colonne d'air de l'instrument ou tout autre moyen de couplage mécanique amovible. Pour ne pas dénaturer l'aspect visuel extérieur de l'instrument, le dispositif informatique peut être fixé à l'intérieur de la colonne d'air de l'instrument, par exemple à l'intérieur du corps de l'instrument ou à l'intérieur d'une autre pièce de l'instrument parmi le pavillon, le bec, le bocal ou le barillet.

Dans le cas où l'instrument de musique est un saxophone, le dispositif informatique peut être fixé par l'intermédiaire d'un boitier pouvant s'encastrer à l'intérieur du pavillon 1809.

Dans une variante de réalisation, le dispositif informatique peut également être fixé sur une pièce amovible de l'instrument, comme déjà évoqué pour le positionnement des émetteurs, récepteurs. Dans tous les cas, on choisira de positionner le dispositif informatique à l'intérieur de la pièce de sorte qu'il soit situé dans la colonne d'air de l'instrument. La pièce amovible peut être une des pièces suivantes : le bocal, le pavillon, le baril, le barillet ou le bec de l'instrument.

La figure 19 illustre, pour le cas de la clarinette, une mise en oeuvre possible du système électronique selon l'invention.

Sur la partie gauche de la figure 19 est représentée une clarinette 1900 dans une configuration pour un jeu acoustique, c'est-à-dire une clarinette originale.

Sur la partie droite de la figure 19, on a identifié deux parties amovibles de l'instrument : le bec 1901 et le pavillon 1902. Ces deux parties peuvent être enlevées pour configurer l'instrument en mode numérique. Pour cela on remplace le bec d'origine 1901 par un bec modifié 1911 selon l'invention. Le bec modifié 1911 peut contenir, comme expliqué ci-dessus une partie des émetteurs et récepteurs d'ondes mécaniques ultrasonores. De même, le pavillon d'origine 1902 peut être remplacé par un pavillon modifié 1912 selon l'invention. Le pavillon modifié 1912 peut également intégrer un ou plusieurs émetteurs d'ondes mécaniques élastiques et/ou un ou plusieurs récepteurs associés. Le pavillon modifié 1912 comporte, fixé à l'intérieur de la colonne d'air, un dispositif informatique ou électronique relié aux émetteurs et récepteurs pour mettre en oeuvre le procédé de détection et d'identification de l'état de bouchage des trous de l'instrument.

Le bec modifié 1911 peut être relié au dispositif informatique intégré dans le pavillon modifié 1912 et comprendre un dispositif de détection du souffle du joueur. De cette façon, il est possible de synchroniser la restitution numérique des notes avec le souffle du joueur.

Le dispositif informatique selon l'invention fournit à un calculateur les notes associées aux états de bouchage des trous qui ont été détectés. Le calculateur exécute une méthode de synthèse sonore pour restituer numériquement les notes à un utilisateur au moyen d'un casque 1915. Le calculateur peut être embarqué dans un ordinateur 1913 ou un téléphone intelligent 1914 ou tout autre dispositif électronique équivalent.

## Revendications

1. Système électronique configuré pour être combiné avec un instrument de musique à vent à trous latéraux (600,1800) comprenant un corps tubulaire définissant à l'intérieur une colonne d'air, ledit système comprenant au moins un dispositif d'émission (E1,EN) d'ondes mécaniques élastiques dans le corps de l'instrument, au moins un dispositif de réception (R1,RN) d'ondes mécaniques élastiques positionné pour recevoir les ondes émises par ledit au moins un dispositif d'émission (E1,EN) après leur propagation dans la matière du corps de l'instrument et conçu pour fournir au moins un signal de réception caractéristique des ondes reçues et un dispositif de détection et de localisation (424) de la perturbation induite par une action de bouchage d'au moins un trou latéral de l'instrument, configuré pour détecter et identifier une configuration de bouchage des trous latéraux de l'instrument à partir de l'analyse dudit au moins un signal de réception, ledit dispositif de détection et de localisation étant disposé de façon amovible à l'intérieur de la colonne d'air de l'instrument.

2. Système électronique selon la revendication 1 comprenant un seul dispositif de réception (R1 ,RN).

3. Système électronique selon la revendication 1 comprenant deux dispositifs de réception (R1 ,RN).

4. Système électronique selon l'une des revendications précédentes dans lequel le dispositif de détection et de localisation (424) est configuré pour déterminer, à partir de la tablature chromatique de l'instrument, une note de musique associée à l'état de bouchage des trous latéraux de l'instrument qui a été détecté.

5. Système électronique selon l'une des revendications précédentes dans lequel le dispositif de détection et de localisation (424) est configuré pour :
- Exécuter une première phase d'apprentissage consistant à faire varier les configurations de l'état de bouchage des trous latéraux de l'instrument parmi l'ensemble des configurations possibles et enregistrer, pour chaque configuration, au moins une caractéristique de référence dudit au moins un signal de réception,
- Exécuter une seconde phase de surveillance pendant qu'un utilisateur joue dudit instrument de musique consistant à enregistrer, pour chaque note jouée par l'utilisateur, au moins une caractéristique courante dudit au moins un signal de réception équivalente à ladite caractéristique de référence, et comparer la caractéristique courante à l'ensemble des caractéristiques de références enregistrées pour en déduire la configuration de bouchage des trous de l'instrument actionnée par le joueur.

6. Système électronique selon l'une des revendications précédentes comprenant, pour chaque dispositif (E1,EN) d'émission d'ondes mécaniques élastiques et chaque dispositif (R1,RN) de réception d'ondes mécaniques élastiques, un moyen de fixation amovible du dispositif au corps de l'instrument de musique à vent.

7. Système électronique selon la revendication 6 dans lequel le moyen de fixation amovible est pris parmi les moyens suivants : de l'adhésif, une pince, un clip, un aimant, une bague.

8. Système électronique selon l'une des revendications 1 à 5 dans lequel ledit au moins un dispositif (E1,EN) d'émission d'ondes mécaniques élastiques et ledit au moins un dispositif (R1,RN) de réception des ondes mécaniques élastiques sont disposés dans une partie amovible (500,1805,1911,1912) de l'instrument de musique à vent.

9. Système électronique selon l'une des revendications précédentes comprenant un moyen de fixation amovible dudit dispositif de détection et de localisation (424) à l'intérieur de la colonne d'air de l'instrument de musique à vent.

10. Système électronique selon l'une des revendications 1 à 8 dans lequel ledit dispositif de détection et de localisation (424) est disposé dans une partie amovible de l'instrument de musique à vent dont l'intérieur est en partie creux afin de définir une colonne d'air, ledit dispositif de détection et de localisation étant disposé à l'intérieur de la colonne d'air.

11. Système électronique selon l'une des revendications 8 ou 10 dans lequel la partie amovible de l'instrument est prise parmi les parties amovibles suivantes de l'instrument : le bocal, le pavillon, le baril, le barillet, le bec.

12. Système électronique selon l'une des revendications précédentes dans lequel un dispositif (E1,EN) d'émission d'ondes mécaniques élastiques est un actionneur piézo-électrique et un dispositif (R1,RN) de réception des ondes mécaniques élastiques après leur propagation est un récepteur piézo-électrique.

13. Système électronique selon l'une des revendications précédentes comprenant en outre un dispositif de synthèse sonore (1913,1914) connecté au dispositif de détection et de localisation (424) pour restituer à un utilisateur les notes associées aux configurations détectées de bouchage des trous de l'instrument de musique en fonction de la tablature chromatique de l'instrument de musique.

14. Instrument de musique à vent à trous latéraux (600,1800) destiné à produire sélectivement des sons acoustiques et des sons électriques, comprenant un instrument de musique à vent à trous latéraux combiné à un système électronique selon l'une des revendications 1 à 13.

15. Instrument de musique à vent à trous latéraux selon la revendication 14 dans lequel ledit instrument est un saxophone ou une clarinette ou une flute ou un hautbois ou un basson.

## Patentansprüche

1. Elektronisches System, konfiguriert zum Kombinieren mit einem Blasmusikinstrument mit seitlichen Löchern (600, 1800), umfassend einen tubulären Körper, der im Innern eine Luftsäule definiert, wobei das System Folgendes umfasst: wenigstens eine Vorrichtung (E1, EN) zum Emittieren von elastischen mechanischen Wellen im Körper des Instruments, wenigstens eine Vorrichtung (R1, RN) zum Empfangen von elastischen mechanischen Wellen, positioniert zum Empfangen der von der wenigstens einen Emissionsvorrichtung (E1, EN) emittierten Wellen nach deren Ausbreitung im Material des Körpers des Instruments und ausgelegt zum Liefern wenigstens eines für die empfangenen Wellen charakteristischen Empfangssignals, und eine Vorrichtung (424) zum Erkennen und Orten der durch Verschließen von wenigstens einem seitlichen Loch des Instruments bewirkten Störung, konfiguriert zum Erkennen und Identifizieren einer Verschließkonfiguration der seitlichen Löcher des Instruments auf der Basis der Analyse des wenigstens einen Empfangssignals, wobei die Erkennungs- und Ortungsvorrichtung lösbar im Innern der Luftsäule des Instruments angeordnet ist.

2. Elektronisches System nach Anspruch 1, das eine einzige Empfangsvorrichtung (R1, RN) umfasst.

3. Elektronisches System nach Anspruch 1, das zwei Empfangsvorrichtungen (R1, RN) umfasst.

4. Elektronisches System nach Anspruch 1, in dem die Erkennungs- und Ortungsvorrichtung (424) zum Bestimmen, auf der Basis der chromatischen Tonleiter des Instruments, einer mit dem erkannten Verschließzustand der seitlichen Löcher des Instruments assoziierten Musiknote konfiguriert ist.

5. Elektronisches System nach einem der vorherigen Ansprüche, in dem die Erkennungs- und Ortungsvorrichtung (424) konfiguriert ist zum:
- Ausführen einer ersten Lernphase bestehend im Variieren der Konfigurationen des Verschließzustands der seitlichen Löcher des Instruments unter der Gesamtheit der möglichen Konfigurationen, und Aufzeichnen, für jede Konfiguration, wenigstens einer Referenzcharakteristik des wenigstens einen Empfangssignals,
- Ausführen einer zweiten Überwachungsphase, während der ein Benutzer das Musikinstrument spielt, bestehend im Aufzeichnen, für jede vom Benutzer gespielte Note, wenigstens einer laufenden Charakteristik des wenigstens einen mit der Referenzcharakteristik äquivalenten Empfangssignals und Vergleichen der laufenden Charakteristik mit der Gesamtheit der aufgezeichneten Referenzcharakteristiken, um davon die Verschließcharakteristik der vom Spieler betätigten Löcher des Instruments abzuleiten.

6. Elektronisches System nach einem der vorherigen Ansprüche, das für jede Vorrichtung (E1, EN) zum Emittieren von elastischen mechanischen Wellen und jede Vorrichtung (R1, RN) zum Empfangen von elastischen mechanischen Wellen ein Mittel zum lösbaren Befestigen der Vorrichtung am Körper des Blasmusikinstruments umfasst.

7. Elektronisches System nach Anspruch 6, in dem das Mittel zum lösbaren Befestigen aus den folgenden Mitteln ausgewählt ist: Klebstoff, einer Pinzette, einer Klammer, einem Magneten, einem Ring.

8. Elektronisches System nach einem der Ansprüche 1 bis 5, in dem die wenigstens eine Vorrichtung (E1, EN) zum Emittieren von elastischen mechanischen Wellen und die wenigstens eine Vorrichtung (R1, RN) zum Empfangen von elastischen mechanischen Wellen in einem lösbaren Teil (500, 1805, 1911, 1912) des Blasmusikinstruments angeordnet sind.

9. Elektronisches System nach einem der vorherigen Ansprüche, das ein Mittel zum lösbaren Befestigen der Erkennungs- und Ortungsvorrichtung (424) im Innern der Luftsäule des Blasmusikinstruments umfasst.

10. Elektronisches System nach einem der Ansprüche 1 bis 8, bei dem die Erkennungs- und Ortungsvorrichtung (424) in einem lösbaren Teil des Blasmusikinstruments angeordnet ist, dessen Inneres teilweise hohl ist, um eine Luftsäule zu definieren, wobei die Erkennungs- und Ortungsvorrichtung im Innern der Luftsäule angeordnet ist.

11. Elektronisches System nach Anspruch 8 oder 10, bei dem der lösbare Teil des Instruments ausgewählt ist aus den folgenden abnehmbaren Teilen des Instruments: Bocal (Es), Schalltrichter, Zylinder, Birne, Schnabel.

12. Elektronisches System nach einem der vorherigen Ansprüche, in dem eine Vorrichtung (E1, EN) zum Emittieren von elastischen mechanischen Wellen ein piezoelektrischer Aktor ist und eine Vorrichtung (R1, RN) zum Empfangen von elastischen mechanischen Wellen nach deren Ausbreitung ein piezoelektrischer Empfänger ist.

13. Elektronisches System nach einem der vorherigen Ansprüche, das ferner eine Schallsynthesevorrichtung (1913, 1914) umfasst, die mit der Erkennungs- und Ortungsvorrichtung (424) verbunden ist, um einem Benutzer die mit den erkannten Schließkonfigurationen der Löcher des Musikinstruments in Abhängigkeit von der chromatischen Tonleiter des Musikinstruments assoziierten Noten wiederherzustellen.

14. Blasmusikinstrument mit seitlichen Löchern (600, 1800), bestimmt zum selektiven Produzieren von akustischen Tönen und elektrischen Tönen, umfassend ein Blasmusikinstrument mit seitlichen Löchern, kombiniert mit einem elektronischen System nach einem der Ansprüche 1 bis 13.

15. Blasmusikinstrument mit seitlichen Löchern nach Anspruch 14, wobei das Instrument ein Saxofon oder eine Klarinette oder eine Flöte oder eine Oboe oder ein Fagott ist.

## Claims

1. An electronic system configured to be combined with a wind musical instrument with lateral holes (600, 1800) comprising a tubular body defining, on the inside, an air column, said system comprising at least one device (E1, EN) for emitting elastic mechanical waves in the body of the instrument, at least one device (R1, RN) for receiving elastic mechanical waves positioned to receive the waves emitted by said at least one emission device (E1, EN) after their propagation in the material of the body of the instrument and designed to provide at least one reception signal characteristic of the waves received and a device for detecting and locating (424) the disturbance induced by an action of closing at least one lateral hole of the instrument, configured to detect and identify a configuration of closing of the lateral holes of the instrument from the analysis of said at least one reception signal, said detection and location device being positioned removably inside the air column of the instrument.

2. The electronic system of claim 1, comprising a single reception device (R1, RN).

3. The electronic system of claim 1, comprising two reception devices (R1, RN).

4. The electronic system of claim 1, in which the detection and location device (424) is configured to determine, from the chromatic tablature of the instrument, a musical note associated with the state of closing of the lateral holes of the instrument which has been detected.

5. The electronic system of one of the preceding claims, in which the detection and location device (424) is configured to:
- execute a first learning phase consisting in varying the configurations of the state of closing of the lateral holes of the instrument among all of the possible configurations and record, for each configuration, at least one reference characteristic of said at least one reception signal,
- execute a second monitoring phase while a user plays said musical instrument consisting in recording, for each note played by the user, at least one current characteristic of said at least one reception signal equivalent to said reference characteristic, and comparing the current characteristic to all of the recorded reference characteristics to deduce therefrom the configuration of closing of the holes of the instrument actuated by the player.

6. The electronic system of one of the preceding claims, comprising, for each device (E1, EN) for emitting elastic mechanical waves and each device (R1, RN) for receiving elastic mechanical waves, a means for removably fixing the device to the body of the wind musical instrument.

7. The electronic system of claim 6, in which the removable fixing means is taken from the following means: adhesive, a clamp, a clip, a magnet, a ring.

8. The electronic system of one of claims 1 to 5, in which said at least one device (E1, EN) for emitting elastic mechanical waves and said at least one device (R1, RN) for receiving elastic mechanical waves are positioned in a removable part (500, 1805, 1911, 1912) of the wind musical instrument.

9. The electronic system of one of the preceding claims, comprising a means for removably fixing said detection and location device (424) inside the air column of the wind musical instrument.

10. The electronic system of one of claims 1 to 8, in which said detection and location device (424) is positioned in a removable part of the wind musical instrument of which the inside is partly hollow in order to define an air column, said detection and location device being positioned inside the air column.

11. The electronic system of one of claims 8 or 10, in which the removable part of the instrument is taken from the following removable parts of the instrument: the neck, the bell, the barrel, the small barrel, the mouthpiece.

12. The electronic system of one of the preceding claims, in which a device (E1, EN) for emitting elastic mechanical waves is a piezoelectric actuator and a device (R1, RN) for receiving the elastic mechanical waves after their propagation is a piezoelectric receiver.

13. The electronic system of one of the preceding claims, also comprising a sound synthesis device (1913, 1914) connected to the detection and location device (424) for playing back to a user the notes associated with the detected configurations of closing of the holes of the musical instrument as a function of the chromatic tablature of the musical instrument.

14. A wind musical instrument with lateral holes (600, 1800) intended to selectively produce acoustic sounds and electrical sounds, comprising a wind musical instrument with lateral holes combined with an electronic system according to one of claims 1 to 13.

15. The wind musical instrument with lateral holes of claim 14, in which said instrument is a saxophone or a clarinet or a flute or an oboe or a bassoon.
